# EUROPÄISCHE PATENTSCHRIFT

(11) **EP 1 832 808 B1**
(45) Veröffentlichungstag und Bekanntmachung des Hinweises auf die Patenterteilung: **31.12.2014**
(21) Anmeldenummer: 07005054.7
(22) Anmeldetag: 12.03.2007
(51) Int. Cl.: E06B 9/264, E06B 9/40, F21V 1/08, F21V 1/16, F21V 14/00, F21V 33/00

(54) **Leuchtenanordnung sowie daraus hergestellter Sichtschutz, Raumteiler und Glasscheibenelement**
Lighting assembly and blind, partition and glass pane element made thereof
Agencement d'éclairage tout comme protection fabriquée à l'aide de celui-ci et élément de plaque de verre

(30) Priorität: 10.03.2006 AT 3962006
(43) Veröffentlichungstag der Anmeldung: 12.09.2007
(73) Patentinhaber: Hierzer, Andreas, 8010 Graz (AT)
(72) Erfinder: Hierzer, Andreas, 8010 Graz (AT)
(74) Vertreter: Margotti, Herwig Franz

(56) Entgegenhaltungen:
- EP-A- 1 517 082
- WO-A1-2004/022874
- DE-U1- 20 201 481
- US-A- 1 399 564
- US-A1- 2003 218 883

## Beschreibung

Die Erfindung betrifft eine Leuchtenanordnung mit zumindest einer Leuchte, wobei entlang zumindest einer Seite, vorzugsweise an gegenüberliegenden Seiten, der Strahlrichtung der zumindest einen Leuchte zumindest ein teilweise durchscheinendes Diffusorelement angeordnet ist, mit den Merkmalen des Oberbegriffs von Anspruch 1.

Die Erfindung betrifft weiters einen Sichtschutz bzw. einen Raumteiler, die jeweils zumindest eine erfindungsgemäße Leuchtenanordnung umfassen.

Beispielweise ist aus dem Dokument EP 1 517 082 A2 eine Dekorleuchte bekannt, welche ein parallel zu einem Stützelement außerhalb desselben angeordnetes Leuchtmittel und einen Rollvorhang, welcher parallel zu dem Leuchtmittel ausrollbar ist, zeigt.

Das Dokument US 1,399,564 zeigt einen Vorhang für Lampenschirme, wobei mehrere, nicht miteinander verbundene Rollvorhänge an einem polygonalen Ring, welcher in dem Lampenschirm montiert ist, angeordnet sind und separat ausgerollt werden können, um das Licht des in dem Lampenschirm angeordneten Leuchtmittels abzuschirmen.

Derartige Rollvorhänge sind durch ihre Ausbildung an nur einer Seite des Beleuchtungskörpers insbesondere dadurch unpraktisch, als bei Veränderung des Standpunktes eines Betrachters ein Beleuchtungseffekt oder eine Abschattung nicht mehr vorhanden ist, die Leuchte bzw. der Rollvorhang also gedreht oder im Standpunkt verändert werden muss.

Weiters ist aus dem Dokument WO 2004/022874 A1 bereits eine Leuchtenanordnung mit den Merkmalen des Oberbegriffs von Anspruch 1 bekannt. Die darin gezeigten Leuchtenanordnungen weisen Diffusorelemente auf, die an gegenüberliegenden Seiten einer Leuchte angeordnet sind sowie an ihren der Leuchte entgegengesetzten Endbereichen miteinander verbunden und einstückig ausgebildet sind. Die Diffusorelemente sind dazu aus einem flexiblen Material, beispielsweise aus einem Gewebe, hergestellt.

Eine solche Leuchtenanordnung kann auch als Sichtschutz bzw. als Raumteiler dienen und einerseits vielfältige Gestaltungsmöglichkeiten zur Erzielung von Beleuchtungseffekten bieten, kann vor allem jedoch als Raumgestaltungselement eingesetzt werden, das es ermöglicht, innerhalb von Räumen Abgrenzungen zu schaffen oder einen Raum nach außen optisch abzugrenzen.

Aufgabe der vorliegenden Erfindung ist es, die aus dem Dokument WO 2004/022874 A1 bekannte Leuchtenanordnung dahingehend zu verbessern, um das von den Leuchten zwischen den Diffusorelementen abgestrahlte Licht optimal zu nutzen und dabei gleichzeitig eine gewünschte Ausrichtung der Diffusorelemente insbesondere als Sichtschutz und/oder als Raumteiler zu gewährleisten. Verbesserte Variabilität in der Verwendung ist eine weitere Anforderung an die erfindungsgemäße Leuchtenanordnung.

Diese Aufgabe wird durch die kennzeichnenden Merkmale des Anspruchs 1 gelöst. Vorteilhafte Ausgestaltung der Erfindung ergeben sich aus den Unteransprüchen.

Um das von den Leuchten zwischen den Diffusorelementen abgestrahlte Licht optimal zu nutzen, ist bei einer Leuchtenanordnung gemäß der Erfindung vorgesehen, dass zwischen den Diffusorelementen zumindest ein der zumindest einen Leuchte zugewandter Reflektor angeordnet ist. Dieser zumindest eine Reflektor kann gleichzeitig auch als Gewicht für die Diffusorelemente dienen und sorgt für eine hohe Leuchtdichte im Raum zwischen den Diffusorelementen sowie für eine gewünschte Ausrichtung der Diffusorelemente, wenn er als Gewicht verwendet wird.

Die erfindungsgemäße Leuchtenanordnung ist dabei so ausgestaltet, dass die an gegenüberliegenden Seiten der Leuchte angeordneten Diffusorelemente an ihren der Leuchte entgegengesetzten Endbereichen miteinander verbunden oder einstückig ausgebildet sind. Der Aufbau dieser Ausführungsform ist besonders zweckmäßig, weil einfach und kostengünstig herstellbar.

Gemäß der Erfindung sind die Diffusorelemente aus einem flexiblen Material, insbesondere einem Gewebe oder einer Folie, hergestellt. Diese erfindungsgemäße Leuchtenanordnung ist aufgrund ihres geringen Gewichts äußerst vielseitig einsetzbar und kann auch transportabel ausgeführt sein, so dass damit beispielsweise Messestände errichtet werden können.

Zur Erzielung gestalterischer optischer Effekte können die Diffusorelemente Strukturierungen aufweisen.

Es hat sich gezeigt, dass der Sichtschutzeffekt der erfindungsgemäßen Leuchtenanordnung dann besonders gut ist, wenn der Abstrahlwinkel der zumindest einen Leuchte schmalwinkelig ist, vorzugsweise einen Winkel von 6° - 15° umfasst. Dies führt zu einer gleichmäßigen Anstrahlung der Diffusorelemente über ihre Fläche.

Wenn die zumindest eine Leuchte im wesentlichen linienförmige oder in einer oder mehreren parallelen Reihen angeordnete Leuchtmittel umfasst, können schmale Leuchtenanordnungen realisiert werden, die in ihrer Höhe und Länge jedoch nicht näher eingeschränkt sind. Geeignete Leuchtmittel für die Leuchten umfassen Leuchtdioden, Halogenstrahler oder Leuchtstoffröhren, wobei Leuchtdioden und Halogenstrahler aufgrund ihres schmalen Abstrahlwinkels für eine gleichmäßige Anstrahlung der Diffusorelemente über deren gesamte Fläche sorgen.

In einer bevorzugten Ausgestaltung der Erfindung sind die Diffusorelemente als Hängeelemente ausgebildet, wobei die Diffusorelemente verschiebbar bzw. einziehbar ausgeführt sein können. Insbesondere können die Diffusorelemente als aufrollbare Hängeelemente ausgebildet sein.

Um eine besonders gleichmäßige Helligkeitsverteilung zu erzielen, ist es zweckmäßig, wenn an gegenüberliegenden Seiten der Leuchte angeordnete Diffusorelemente - in Strahlrichtung der Leuchte gesehen - aufeinander zulaufend angeordnet sind. Dadurch treten von der Leuchte weiter entfernte Bereiche der Diffusorelemente immer näher zur Strahlachse der Leuchte und werden dadurch mit höherer Lichtstärke angestrahlt, die die zunehmende Entfernung auszugleichen vermag.

Die Anwendungszwecke der erfindungsgemäßen Leuchtenanordnung sind vielfältig. Sie eignet sich jedoch insbesondere zur Raumgestaltung, indem sie als Raumteiler bzw. Trennwand eingesetzt wird, und als Sichtschutz, indem sie beispielsweise nahe einem Fenster montiert eine Vorhangfunktion übernimmt.

Weiters kann die Leuchtenanordnung auch direkt in Fenster integriert sein und damit zusätzlich zur Vorhangsfunktion auch als Fassadengestaltungselement mit fantastischen optischen Effekten dienen. Dies wird durch eine erfindungsgemäße Leuchtenanordnung, welche weiters ein Glasscheibenelement mit zumindest zwei voneinander beabstandeten Glasscheiben, die zwischeneinander zumindest einen freien Raum definieren, umfasst, mit den kennzeichnenden Merkmalen des Anspruchs 10 ermöglicht.

Das Glasscheibenelement ist dabei mit zumindest zwei voneinander beabstandeten Glasscheiben, die zwischeneinander zumindest einen freien Raum definieren, versehen. In dem zumindest einen freien Raum ist eine Leuchtenanordnung untergebracht, welche Leuchtenanordnung zumindest eine Leuchte umfasst, wobei entlang zumindest einer Seite, vorzugsweise an gegenüberliegenden Seiten, der Strahlrichtung der zumindest einen Leuchte zumindest ein teilweise durchscheinendes Diffusorelement angeordnet ist.

Das Glasscheibenelement eignet sich bedingt durch seine Ausstattung mit zumindest einer Leuchtenanordnung somit zum gestalterischen Einsatz an Hausfassaden, insbesondere für Lichtinstallationen.

Auch hier sind weitere vorteilhafte Ausgestaltungsvarianten und Weiterbildungen aus den Unteransprüchen ersichtlich.

Insbesondere können auch hier die Diffusorelemente als aufrollbare Hängeelemente ausgebildet sein, was die besonders flexible Verwendung der Leuchtenanordnung zur Gestaltung von einzelnen Glasscheibenelementen bis hin zu ganzen Häuserfassaden ermöglicht.

Die Erfindung wird nun anhand von nicht einschränkenden Ausführungsbeispielen unter Bezugnahme auf die Zeichnungen näher erläutert.

In den Zeichnungen zeigen:
Fig. 1 eine erste Ausführungsform einer aus dem Stand der Technik bekannten Leuchtenanordnung in Seitenansicht;
Fig. 2 eine zweite Ausführungsform einer aus dem Stand der Technik bekannten Leuchtenanordnung in Seitenansicht, teilweise geschnitten;
Fig. 3 eine dritte Ausführungsform einer aus dem Stand der Technik bekannten Leuchtenanordnung in Seitenansicht;
Fig. 4 eine Teilseitenansicht eines unteren Abschnitts einer erfindungsgemäßen Leuchtenanordnung; und
Fig. 5 eine Leuchtenanordnung mit einem Glasscheibenelement im Längsschnitt.

Ein erstes Ausführungsbeispiel einer aus dem Stand der Technik bekannten Leuchtenanordnung 1 ist in Fig. 1 in Seitenansicht dargestellt. Die Leuchtenanordnung 1 umfasst eine Vielzahl von Leuchten 3, die in einer senkrecht aus der Zeichnungsebene heraustretenden Linie angeordnet sind, so dass in der Zeichnung nur die vorderste Leuchte zu sehen ist. Die Leuchten 3 sind als Halogenstrahler ausgebildet, deren Strahlrichtung S nach unten gerichtet ist und einen relativ schmalen Abstrahlwinkel α von 6° - 15° umfasst. Alternativ zu Halogenstrahlern können auch Leuchtdioden (in einer oder mehreren Farben) oder Leuchtstoffröhren verwendet werden. Die Leuchten 3 sind an gegenüberliegenden Seiten ihrer Strahlrichtung S von durchscheinenden Diffusorelemente 2a, 2b umgeben, die in der vorliegenden Ausführungsform einstückig zu einer Diffusorbahn 2 aneinander gefügt sind. Die Diffusorbahn 2 besteht aus einem flexiblen Material, wie einem Gewebe oder einer Folie, das/die Strukturierungen aufweisen kann, um bestimmte Lichteffekte zu erzielen. Die Diffusorbahn 2 ist mit ihren Enden links und rechts von den Leuchten 3 befestigt und hängt beidseits der Leuchten 3 herab, wobei sie am unteren Ende umgeschlagen ist, so dass der von der Diffusorbahn 2 umgebene Raum 4 nach unten abgeschlossen ist. In der vorliegenden Ausführungsform hängt die Diffusorbahn 2 nur aufgrund ihres Eigengewichts nach unten, so dass sich ein nach unten zum Umschlag zulaufender Verlauf ergibt. Die Leuchten 3 strahlen die Innenseiten der Diffusorbahn 2 gleichmäßig mit Licht an, das beim Auftreffen auf den Innenseiten gebeugt, gebrochen und teilweise reflektiert wird, wobei auch Lichtstrahlen zwischen den gegenüberliegenden Diffusorelementen 2a, 2b hin- und her reflektiert werden. Ein Teil des Lichtes wird durch die durchscheinenden Bereiche der Diffusorelemente 2a, 2b nach außen durchgelassen. Auf diese Weise entsteht für einen von außen auf die Diffusorelemente 2a, 2b blickenden Betrachter der Eindruck einer hellen Wand, durch die der Betrachter jedoch trotz ihrer durchscheinenden Bereiche nicht hindurchsehen kann. Die Dimensionen der Leuchtenanordnung 1 sind nicht näher eingeschränkt. So kann die Höhe und Länge der Leuchtenanordnung 1 jeweils mehrere Meter betragen und beispielsweise auch mehrere Leuchtenanordnungen 1 zu einer Gesamtanordnung zusammengesetzt werden.

In Fig. 2 ist eine zweite Ausführungsform einer bereits bekannten Leuchtenanordnung 1' in Seitenansicht teilweise geschnitten dargestellt. Die Leuchtenanordnung 1' ist dabei als in eine Gebäudedecke 5 versenkbare Anordnung konzipiert. Sie unterscheidet sich von der in Fig. 1 dargestellten Ausführungsform vor allem dadurch, dass die Diffusorbahn 2 nicht fix aufgehängt ist, sondern mit ihren Enden an zwei Rollen 6a, 6b befestigt, ist, die händisch oder motorisch drehbar sind, so dass die Diffusorbahn 2 ausgefahren und eingezogen werden kann, wobei sie in der vollständig eingezogenen Stellung (in Fig. 2 strichliert dargestellt) vorzugsweise bündig mit der Decke 5 ist. Auf diese Weise ist ein variabler Raumteiler realisierbar, der bei Nichtbenützung quasi in der Decke verschwindet. Zur besseren Führung der Diffusorbahn 2 beim Ein- und Ausrollen sind leerlaufende Führungsrollen 7a, 7b vorgesehen. In einer Variante der vorliegenden Ausführungsform ist ein Ende der Diffusorbahn 2 fix befestigt und nur das andere Ende an einer Rolle 6a befestigt, so dass das Aus- und Einrollen einseitig erfolgt.

Fig. 3 zeigt in Seitenansicht eine weitere Ausführungsform einer aus dem Stand der Technik bekannten Leuchtenanordnung 10. Bei dieser Leuchtenanordnung 10 sind die die Leuchte 3 umgebenden Diffusorelemente 8a, 8b als starre Platten ausgebildet, die von der Decke 5 in Schienen 11 verschiebbar geführt herabhängen. Die Platten können frei hängend sein, in der dargestellten Ausführungsform sind sie jedoch auch am Boden 9 in Schienen 12 geführt, so dass sie eine Trennwand bilden. Der Boden 9 ist vorzugsweise im Bereich der Leuchtenanordnung zumindest teilweise verspiegelt oder mit einer hellen, insbesondere weißen, Oberfläche ausgeführt. Die plattenförmigen Diffusorelemente 8a, 8b sind aus durchscheinendem Material hergestellt, das zur Erhöhung des gewünschten Sichtschutzeffekts satiniert oder mit einem Muster, z.B. einem Gittermuster, bedruckt ausgeführt ist.

Fig. 4 zeigt von einer erfindungsgemäßen Leuchtenanordnung den unteren Abschnitt von getrennten Diffusorelementen 13a, 13b, die über Verbindungselemente 15, wie z.B. Verbindungsstangen, mit einem Reflektor 14 verbunden sind. Je nach Gewicht des Reflektors 14 kann dieser auch zur Beschwerung der Diffusorelemente 13a, 13b dienen, was insbesondere dann sinnvoll ist, wenn die Diffusorelemente 13a, 13b aus flexiblen Materialien, wie z.B. einem Stoff, bestehen.

Fig. 5 zeigt eine Leuchtenanordnung mit einem Glasscheibenelement 20, die z.B. als Isolierglasscheibe ausgebildet ist. Das Glasscheibenelement 20 umfasst drei voneinander beabstandete, durch einen Rahmen 24 parallel zueinander gehaltene Glasscheiben 21, 22, 23, die zwischen einander zwei freie Räume 25, 26 definieren. In einem der beiden Räume, nämlich dem von den Glasscheiben 22 und 23 definierten Raum 26 ist ein als Rollo ausgebildetes Diffusorelement 28 angeordnet, wobei das Diffusorelement von einer motorisch betriebenen Rolle 29 abrollbar und aufrollbar ist. In dem anderen freien Raum 25 ist eine als Lichtleiste ausgebildete Leuchte 3 angeordnet, die so ausgerichtet ist, dass die Strahlrichtung S der Leuchte 3 gegen das Diffusorelement 28 gerichtet ist. Da die Leuchte 3 einen geringen Abstand von dem Diffusorelement 28 aufweist, wird auch bei einem schmalen Lichtabstrahlwinkel α der Großteil der Fläche des Diffusorelements 28 bestrahlt. Mit dem Glasscheibenelement 20 ist es möglich, sowohl einen Sichtschutz zu realisieren als auch ein architektonisches Gestaltungselement bereitzustellen, mit dem beeindruckende Beleuchtungseffekte realisiert werden können. Vorteilhaft werden in der Leuchte 3 Leuchtdioden als Leuchtmittel verwendet, wobei LEDs mit unterschiedlichen Farben eingesetzt werden können, mit deren Hilfe Farbeffekte erzielbar sind. Besonders vorteilhaft sind die Glasscheibenelemente 20 als Bauelemente bei Gebäuden mit Glasscheibenfassaden verwendbar. Dabei wird jedes Glasscheibenelement 20 als Bild-Pixel gesondert angesteuert, wodurch an der Fassade fantastische bildhafte Effekte erzielbar sind.

## Patentansprüche

1. Leuchtenanordnung mit zumindest einer Leuchte, wobei entlang zumindest einer Seite, vorzugsweise an gegenüberliegenden Seiten, der Strahlrichtung (S) der zumindest einen Leuchte (3) zumindest ein teilweise durchscheinendes Diffusorelement (2a, 2b; 8a, 8b; 13a, 13b; 28) angeordnet ist, wobei an gegenüberliegenden Seiten der Leuchte angeordnete
Diffusorelemente (2a, 2b; 13a, 13b) an ihren der Leuchte entgegengesetzten Endbereichen miteinander verbunden oder einstückig ausgebildet sind, wobei die Diffusorelemente (2a, 2b; 13a, 13b; 28) aus einem flexiblen Material, insbesondere einem Gewebe oder einer Folie, hergestellt sind,
**dadurch gekennzeichnet, dass**
zwischen den Diffusorelementen (13a, 13b) zumindest ein der zumindest einen Leuchte zugewandter Reflektor (14) angeordnet ist.

2. Leuchtenanordnung nach Anspruch 1, **dadurch gekennzeichnet, dass** die Diffusorelemente (2a, 2b; 8a, 8b; 13a, 13b; 28) Strukturierungen aufweisen.

3. Leuchtenanordnung nach einem der vorhergehenden Ansprüche, **dadurch gekennzeichnet, dass** der Abstrahlwinkel (α) der zumindest einen Leuchte (3) schmalwinkelig ist, und vorzugsweise einen Winkel von 6° - 15° umfasst.

4. Leuchtenanordnung nach einem der vorhergehenden Ansprüche, **dadurch gekennzeichnet, dass** die zumindest eine Leuchte (3) im wesentlichen linienförmige oder in einer oder mehreren parallelen Reihen angeordnete Leuchtmittel umfasst.

5. Leuchtenanordnung nach Anspruch 4, **dadurch gekennzeichnet, dass** die Leuchtmittel Leuchtdioden, Halogenstrahler oder Leuchtstoffröhren umfassen.

6. Leuchtenanordnung nach einem der vorhergehenden Ansprüche, **dadurch gekennzeichnet, dass** die Diffusorelemente (2a, 2b; 13a, 13b; 28) als Hängeelemente ausgebildet sind, wobei die Hängeelemente optional aufrollbar oder ein- und ausfahrbar ausgebildet sind.

7. Leuchtenanordnung nach einem der vorhergehenden Ansprüche, **dadurch gekennzeichnet, dass** an gegenüberliegenden Seiten der Leuchte (3) angeordnete Diffusorelemente (2a, 2b) - in Strahlrichtung der Leuchte gesehen - aufeinander zulaufend angeordnet sind.

8. Sichtschutz, **gekennzeichnet durch** zumindest eine Leuchtenanordnung nach einem der vorhergehenden Ansprüche.

9. Raumteiler, **gekennzeichnet durch** zumindest eine Leuchtenanordnung nach einem der vorhergehenden Ansprüche.

10. Leuchtenanordnung nach einem der Ansprüche 1 bis 7, weiterhin umfassend ein Glasscheibenelement mit zumindest zwei voneinander beabstandeten Glasscheiben (21, 22, 23), die zwischeneinander zumindest einen freien Raum (25, 26) definieren, **dadurch gekennzeichnet, dass** im zumindest einen freien Raum (25, 26) die Leuchtenanordnung mit zumindest einer Leuchte untergebracht ist, wobei entlang zumindest einer Seite, vorzugsweise an gegenüberliegenden Seiten, der Strahlrichtung (S) der zumindest einen Leuchte (3) zumindest ein teilweise durchscheinendes Diffusorelement (28) angeordnet ist.

11. Leuchtenanordnung nach Anspruch 10, **dadurch gekennzeichnet, dass** ein Glasscheibenelement mit drei voneinander beabstandeten Glasscheiben (21, 22, 23) vorgesehen ist, wobei die drei voneinander beabstandeten Glasscheiben (21, 22, 23) zwei freie Räume (25, 26) definieren, wobei das Diffusorelement (28) in einem freien Raum (26) angeordnet ist und die Leuchte (3) in dem anderen freien Raum (25) angeordnet ist, wobei die Strahlrichtung (S) der Leuchte (3) gegen das Diffusorelement (28) gerichtet ist.

12. Leuchtenanordnung nach Anspruch 10 oder 11, **dadurch gekennzeichnet, dass** das zumindest eine Diffusorelement (28) als aufrollbares Hängeelement ausgebildet ist.

## Claims

1. A luminaire arrangement comprising at least one luminaire, wherein at least one partially translucent diffusor element (2a, 2b; 8a, 8b; 13a, 13b; 28) is arranged along at least one side, preferably on opposite sides, of the beam direction (S) of the at least one luminaire (3), wherein diffusor elements (2a, 2b; 13a, 13b) arranged on opposite sides of the luminaire are interconnected at their end regions opposite to the luminaire or are formed in one piece, the diffusor elements (2a, 2b; 13a, 13b; 28) being manufactured from a flexible material, in particular a fabric or a film, **characterized in that**
at least one reflector (14) facing the at least one luminaire is arranged between the diffusor elements (13a, 13b).

2. A luminaire arrangement according to claim 1, **characterized in that** the diffusor elements (2a, 2b; 8a, 8b; 13a, 13b; 28) exhibit structurings.

3. A luminaire arrangement according to any of the preceding claims, **characterized in that** the angle of radiation (α) of the at least one luminaire (3) is narrow-angled and preferably covers an angle of 6° - 15°.

4. A luminaire arrangement according to any of the preceding claims, **characterized in that** the at least one luminaire (3) comprises illuminants which are essentially linear or arranged in one or several parallel rows.

5. A luminaire arrangement according to claim 4, **characterized in that** the illuminants comprise light-emitting diodes, halogen spotlights or fluorescent tubes.

6. A luminaire arrangement according to any of the preceding claims, **characterized in that** the diffusor elements (2a, 2b; 13a, 13b; 28) are designed as suspended elements, wherein the suspended elements are optionally designed so as to be unrollable or retractable and extendible.

7. A luminaire arrangement according to any of the preceding claims, **characterized in that** diffusor elements (2a, 2b) arranged on opposite sides of the luminaire (3) are arranged so as to run toward each other - as viewed in the beam direction of the luminaire.

8. A screen **characterized by** at least one luminaire arrangement according to any of the preceding claims.

9. A partition **characterized by** at least one luminaire arrangement according to any of the preceding claims.

10. A luminaire arrangement according to any of claims 1 to 7, further comprising a glass pane element comprising at least two glass panes (21, 22, 23) spaced apart from each other and defining between each other at least one free space (25, 26), **characterized in that** the luminaire arrangement with at least one luminaire is accommodated in the at least one free space (25, 26), wherein at least one partially translucent diffusor element (28) is arranged along at least one side, preferably on opposite sides, of the beam direction (S) of the at least one luminaire (3).

11. A luminaire arrangement according to claim 10, **characterized in that** a glass pane element comprising three glass panes (21, 22, 23) spaced apart from each other is provided, wherein the three glass panes (21, 22, 23) spaced apart from each other define two free spaces (25, 26), wherein the diffusor element (28) is arranged in one free space (26) and the luminaire (3) is arranged in the other free space (25), the beam direction (S) of the luminaire (3) being directed against the diffusor element (28).

12. A luminaire arrangement according to claim 10 or 11, **characterized in that** the at least one diffusor element (28) is designed as an unrollable suspended element.

## Revendications

1. Agencement d'éclairage comprenant au moins une lampe, dans lequel au moins un élément diffuseur (2a, 2b ; 8a, 8b ; 13a, 13b ; 28) partiellement translucide est agencé le long d'au moins un côté, de préférence sur les côtés opposés, de la direction de rayonnement (S) de ladite au moins une lampe (3), dans lequel les éléments diffuseurs (2a, 2b ; 13a, 13b) agencés sur les côtés opposés de la lampe sont reliés l'un à l'autre au niveau de leur zones terminales opposées à la lampe ou sont reliés d'une seule pièce l'un à l'autre, lesdits éléments diffuseurs (2a, 2b ; 13a, 13b ; 28) étant fabriqués en un matériau flexible, en particulier en un textile ou une feuille,
**caractérisé en ce que**
au moins un réflecteur (14) tourné vers la lampe est agencé entre les éléments diffuseurs (13a, 13b).

2. Agencement d'éclairage selon la revendication 1, **caractérisé en ce que** les éléments diffuseurs (2a, 2b ; 8a, 8b ; 13a, 13b ; 28) présentent des structurations.

3. Agencement d'éclairage selon l'une des revendications précédentes, **caractérisé en ce que** l'angle de rayonnement (α) de ladite au moins une lampe (3) est un angle de petite taille, et de préférence un angle de 6° à 15°.

4. Agencement d'éclairage selon l'une des revendications précédentes, **caractérisé en ce que** ladite au moins une lampe (3) comprend des agents lumineux essentiellement en forme de ligne ou agencés dans une ou plusieurs rangées parallèles.

5. Agencement d'éclairage selon la revendication 4, **caractérisé en ce que** les agents lumineux incluent des diodes électroluminescentes, des ampoules à halogène ou des tubes au néon.

6. Agencement d'éclairage selon l'une des revendications précédentes, **caractérisé en ce que** les éléments diffuseurs (2a, 2b ; 8a, 8b ; 13a, 13b ; 28) sont réalisés sous forme d'éléments suspendus, lesdits éléments suspendus étant réalisés en option de manière à pouvoir être enroulés ou encore déployés et rétractés.

7. Agencement d'éclairage selon l'une des revendications précédentes, **caractérisé en ce que** des éléments diffuseurs (2a, 2b) agencés sur des côtés opposés de la lampe (3) sont agencés de manière à converger les uns vers les autres, vus dans la direction de rayonnement de la lampe.

8. Pare-vue, **caractérisé par** au moins un agencement d'éclairage selon l'une des revendications précédentes.

9. Cloison, **caractérisée par** au moins un agencement d'éclairage selon l'une des revendications précédentes.

10. Agencement d'éclairage selon l'une des revendications 1 à 7, comprenant en outre un élément en vitre de verre avec au moins deux vitres de verre (21, 22, 23) écartées l'une de l'autre, qui définissent entre elles au moins un espace libre (25, 26),
**caractérisé en ce que** l'agencement d'éclairage avec au moins une lampe est logé dans au moins un espace libre, et au moins un élément diffuseur (28) partiellement translucide est agencé le long d'au moins un côté, de préférence sur des côtés opposés, de la direction de rayonnement (S) de ladite au moins une lampe (3).

11. Agencement d'éclairage selon la revendication 10, **caractérisé en ce qu'**il est prévu un élément en vitre de verre avec trois vitres de verre (21, 22, 23) écartées les unes des autres, dans lequel les trois vitres de verre (21, 22, 23) écartées les unes des autres définissent deux espaces libres (25, 26), dans lequel l'élément diffuseur (28) est agencé dans un espace libre (26) et la lampe (3) est agencée dans l'autre espace libre (25), et dans lequel la direction de rayonnement (S) de la lampe (3) est orientée vers l'élément diffuseur (28).

12. Agencement d'éclairage selon la revendication 10 ou 11, **caractérisé en ce que** ledit au moins un élément diffuseur (28) est réalisé sous la forme d'un élément suspendu susceptible d'être enroulé.
